# EUROPÄISCHE PATENTSCHRIFT

(11) **EP 2 898 269 B1**
(45) Veröffentlichungstag und Bekanntmachung des Hinweises auf die Patenterteilung: **30.11.2016**
(21) Anmeldenummer: 13762847.5
(22) Anmeldetag: 17.09.2013
(51) Int. Cl.: F23R 3/00, F23R 3/60, F23M 5/08, F23M 5/04

(54) **HALTEELEMENT ZUM HALTEN EINES HITZESCHILDSTEINES UND VERFAHREN ZUM KÜHLEN DER TRAGSTRUKTUR EINES HITZESCHILDES**
RETAINING ELEMENT FOR RETAINING A HEAT SHIELD BLOCK AND METHOD FOR COOLING THE SUPPORTING STRUCTURE OF A HEAT SHIELD
ÉLÉMENT DE RETENUE DESTINÉ À MAINTENIR UNE TUILE DE PROTECTION THERMIQUE ET PROCÉDÉ DE REFROIDISSEMENT DE LA STRUCTURE SUPPORT D'UN BOUCLIER THERMIQUE

(30) Priorität: 21.09.2012 EP 12185430
(43) Veröffentlichungstag der Anmeldung: 29.07.2015
(73) Patentinhaber: Siemens Aktiengesellschaft, 80333 München (DE)
(72) Erfinder: VOGTMANN, Daniel, 40227 Düsseldorf (DE)
(86) Internationale Anmeldenummer: PCT/EP2013/069271
(87) Internationale Veröffentlichungsnummer: WO 2014/044673

(56) Entgegenhaltungen:
- EP-A1- 1 489 245
- EP-A1- 1 701 095
- EP-A1- 2 270 395
- US-A1- 2004 074 188
- US-A1- 2006 255 549
- US-A1- 2009 202 956

## Beschreibung

Die Erfindung bezieht sich auf ein Halteelement zum Halten eines an einer Tragstruktur gehaltenen Hitzeschildsteines und auf ein Verfahren zum Kühlen der Tragstruktur eines Hitzeschildes. Die Erfindung bezieht sich auch auf ein derartiges Hitzeschild sowie eine von dem Hitzeschild ausgekleidete Brennkammer und eine Gasturbine.

In vielen technischen Anwendungen werden Hitzeschilde verwendet, welche Heißgasen von 1000 bis 1600 Grad Celsius widerstehen müssen. Insbesondere Gasturbinen, wie sie in stromerzeugenden Kraftwerken und in Flugzeugtriebwerken Verwendung finden, weisen entsprechend große durch Hitzeschilde abzuschirmende Flächen im Innern der Brennkammern auf. Wegen der thermischen Ausdehnung und wegen großer Abmessungen muss das Hitzeschild aus einer Vielzahl einzelner, im Allgemeinen keramischer Hitzeschildsteine zusammengesetzt werden, die voneinander mit einem ausreichenden Spalt beabstandet an einer Tragstruktur befestigt sind. Dieser Spalt bietet den Hitzeschildelementen ausreichenden Raum für die thermische Ausdehnung. Da jedoch der Spalt auch einen direkten Kontakt der heißen Verbrennungsgase mit der metallischen Tragstruktur und den Halteelementen ermöglicht, wird als eine Gegenmaßnahme durch die Spalte in Richtung der Brennkammer Kühlluft eingedüst.

Ein gattungsgemäßes Hitzeschild umfasst somit eine Tragstruktur und eine Anzahl von Hitzeschildsteinen, welche an der Tragstruktur mittels Halteelementen lösbar befestigt sind, wobei jeder Hitzeschildstein eine der Tragstruktur zugewandte Kaltseite und eine der Kaltseite gegenüberliegende, mit einem heißen Medium beaufschlagbare Heißseite aufweist. Zum Schutz vor Heißgasen ist mindestens eine Kühlluftpassage in der Tragstruktur vorgesehen.

Das gattungsgemäße Halteelement weist einen an der Tragstruktur befestigbaren Befestigungsabschnitt und einen Halteabschnitt mit einem Haltekopf auf, der zum Eingriff in eine am Hitzeschildstein vorhandene Eingriffeinrichtung ausgebildet ist. Der Befestigungsabschnitt weist bei an der Tragstruktur befestigtem Befestigungsabschnitt und am Hitzeschildstein eingreifendem Halteabschnitt eine Oberseite auf, welche einer Kaltseite des Hitzeschildsteins zugewandt ist.

Die EP 1 701 095 A1 offenbart ein eingangs genanntes Hitzeschild einer Brennkammer einer Gasturbine mit einer Tragstruktur und einer Anzahl von lösbar an der Tragstruktur angeordneten Hitzeschildsteinen. Zum Schutz der Brennkammerwand sind die Hitzeschildsteine flächendeckend unter Belassung von Dehnungsspalten an der Tragstruktur angeordnet, wobei jeder Hitzeschildstein eine der Tragstruktur zugewandte Kaltseite und eine der Kaltseite gegenüberliegende, mit einem heißen Medium beaufschlagbare Heißseite aufweist. Die Hitzeschildsteine sind mit je zwei metallischen Halteelementen federnd an der Tragstruktur befestigt. Hierzu umfasst jedes Halteelement einen Halteabschnitt mit einem Greifabschnitt und einen Befestigungsabschnitt. In jeden Hitzeschildstein sind an zwei gegenüberliegenden Umfangsseiten Haltenuten eingebracht, so dass zum Halten des Hitzeschildsteins die Greifabschnitte der Halteelemente gegenüberliegend in die Haltenuten eingreifen können. Die derart am Hitzeschildstein gegenüberliegend befestigten Halteelemente sind mit ihrem Befestigungsabschnitt in einer unterhalb des Hitzeschildsteins verlaufenden Befestigungs-Nut in der Tragstruktur geführt. Zum Schutz vor Heißgasen sind die Greifabschnitte der metallischen Steinhalter gekühlt. Hierzu sind in die Steinhalter im Bereich des Halteabschnitts und in die Halteriegel der Hitzeschildsteine Öffnungen eingebracht, welche mit einer in der Tragstruktur angeordneten Kühlluftbohrung fluchten, so dass Kühlluft aus der Kühlluftbohrung strömend in direkter Linie auf eine Kaltseite des Greifabschnittes prallt.

Trotz dieser Kühlung der Greifabschnitte gemäß dem Stand der Technik kann es bei Beaufschlagung des Hitzeschildes mit Heißgas zu Heißgaseinzug im Bereich der Dehnungsspalten zwischen den Hitzeschildsteinen kommen. Das Heißgas kann sich sodann unterhalb der Hitzeschildsteine ausbreiten und zur Verzunderung der Tragstruktur führen.

Es ist daher Aufgabe der vorliegenden Erfindung, ein Halteelement für einen an einer Tragstruktur gehaltenen Hitzeschildstein, ein Hitzeschild mit einer Tragstruktur und ein Verfahren zur Kühlung der Tragstruktur anzugeben, mit welchem eine Verzunderung der Tragstruktur aufgrund von Heißgaseinzug besonders effektiv vermieden werden kann.

Eine weitere Aufgabe der Erfindung ist es, eine Brennkammer und eine Gasturbine anzugeben, mit welcher eine Verzunderung der Tragstruktur eines von der Brennkammer umfassten Hitzeschildes besonders effektiv vermieden werden kann.

Die Aufgabe wird erfindungsgemäß mit einem Halteelement gemäß Anspruch 1 gelöst.

Die erfindungsgemäße Ausgestaltung des Halteelementes ermöglicht es Kühlluft im Bereich des Befestigungsabschnittes unterhalb eines Hitzeschildsteins eines Hitzeschildes zuzuführen. Aufgrund dieser im Wesentlichen mittig unter dem Hitzeschildstein einströmenden Kühlluft lässt sich die Tragstruktur effektiv in den Bereichen kühlen, welche der Befestigung der Hitzeschildsteine dienen. Die federnden Halteelemente, welche auch mit Steinhaltern bezeichnet werden, sind im Wesentlichen mittig unterhalb der Hitzeschildsteine befestigt. Mit der Erfindung wird dieser Bereich effektiv gekühlt, wobei eine direkte Anströmung der Hitzeschildsteine mittels der erfindungsgemäß ausgebildeten Steinhalter unterbunden ist. Eine Schädigung der Hitzeschildsteine wird somit sicher vermieden. Die Hitzeschildsteine bestehen im Allgemeinen aus einem keramischen Material und sind im Betrieb auf Ihrer Heißseite direkt mit den Heißgasen in der Brennkammer in Berührung. Eine Prallkühlung der Hitzeschildsteine von der Kaltseite aus könnte zu thermisch induzierten Spannungen im Hitzeschildstein und damit zu erhöhter Rissbildung in diesem führen. Erfindungsgemäß ist die in den Befestigungsabschnitt integrierte Kühlluftpassage bei geeigneter Positionierung des Steinhalters an der Tragstruktur durch mindestens einen Kühlluftkanal in der Tragstruktur speisbar. Dass die Kühlluftpassage mit dem Kühlluftkanal korrespondiert ist derart zu verstehen, dass der Steinhalter an der Tragstruktur derart positionierbar ist, dass aus dem Kühlluftkanal strömende Kühlluft zumindest teilweise in die Eintrittsöffnung der Kühlluftpassage eintritt.
In dieser Position können die Eintrittsöffnung der Kühlluftpassage und die Austrittsöffnung des Kühlluftkanals beispielsweise miteinander fluchten. Es muss somit keine physikalisch feste Verbindung zwischen Kühlluftkanal in der Tragstruktur und Kühlluftpassage im Steinhalter existieren. Der Steinhalter ist lediglich an einer geeigneten Stelle an der Tragstruktur zu positionieren, wodurch ein einfacher Ein- oder Ausbau der Hitzeschildsteine zu Wartungszwecken ermöglicht ist. Beispielsweise können die Halteelemente in Befestigungs-Nuten geführt sein, wobei die in der Tragstruktur angeordneten Kühlluftkanäle in einem Nutboden der Befestigungs-Nut angeordnet sind. Die Steinhalter können hierbei zu Wartungszwecken über die Kühlluftkanäle hinweg geschoben werden. Die Kühlluftpassage kann beispielsweise in dem dem Halteabschnitt abgewandten Endbereich des Befestigungsabschnitts angeordnet sein.
Die Strömungsrichtung der Kühlluft beim Verlassen einer Austrittsöffnung der Kühlluftpassage kann durch entsprechende Ausbildung der Kühlluftpassage auf einen zu kühlenden Bereich der Tragstruktur gerichtet werden. Die Richtung des Gesamtimpulses eines aus einer Austrittsöffnung der Kühlluftpassage austretenden Kühlluftstroms ist hierbei nicht auf das Hitzeschild gerichtet. Insofern weist die jeweilige Ausströmrichtung eine Geschwindigkeitskomponente auf, welche parallel zur Kaltseite des Hitzeschildsteines verläuft und eine Prallkühlung des Hitzeschildsteines vermeidet.

Erfindungsgemäß korrespondiert die Kühlluftpassage mit einer auf der Oberseite des Befestigungsabschnitts ausgebildeten Erhebung.

Diese Ausgestaltung der Erfindung ermöglicht es, die mindestens eine Auslassöffnung der Kühlluftpassage seitlich in der Erhebung anzuordnen.

Es kann auch als vorteilhaft angesehen werden, dass der Befestigungsabschnitt im Bereich der Erhebung verdickt ist.

Da auf diese Weise mehr Material zur Verfügung steht, kann die Kühlluftpassage beispielsweise innerhalb des Befestigungsabschnitts angeordnet werden. Beispielsweise in Form einer im Befestigungsabschnitt angeordneten Kühlluftbohrung, welche mindestens eine in einer Seitenfläche der Erhebung angeordnete Ausgangsöffnung umfasst. Die Kühlluftbohrung kann beispielsweise einen T-förmigen Verlauf aufweisen.

Gemäß einer Ausgestaltung der Erfindung verläuft der Befestigungsabschnitt im Bereich der Erhebung stufenförmig versetzt. Entsprechend dieser Ausgestaltung kann die Kühlluftpassage als unterhalb der Stufe angeordnete Nut ausgebildet sein. Die Nut kann zwei gegenüberliegende Seitenflächen aufweisen. Die Nut könnte aber auch nur eine Seitenfläche umfassen. Die Kühlluftpassage umfasst somit zwei Auslassöffnungen, welche in einer Seitenfläche des Befestigungsabschnitts angeordnet sind. Die Kühlluftpassage kann weitere in der Erhebung angeordnete Auslassöffnungen umfassen.

Vorteilhafterweise ist die Erhebung stufenförmig ausgebildet und umfasst mindestens eine in Richtung Halteabschnitt weisende Seitenfläche. Gemäß dieser Weiterbildung der Erfindung ist mindestens eine Ausgangsöffnung der Kühlluftpassage in dieser Seitenfläche angeordnet.

Auf diese Weise können Bereiche der Tragstruktur besonders effektiv gekühlt werden, an denen der Befestigungsabschnitt gehalten ist. Hierzu kann durch entsprechende Ausgestaltung der Kühlluftpassage die Strömungsrichtung der aus der Kühlluftpassage austretenden Kühlluft auf die Seitenränder des Befestigungsabschnitts gerichtet sein.

Weiter kann vorteilhaft vorgesehen sein, dass der Befestigungsabschnitt eine längliche Grundplatte umfasst, an deren einen Stirnseite sich der Halteabschnitt anschließt und an deren anderer Stirnseite zur Grundplatte in Richtung Hitzeschildstein versetzt eine Blockadeplatte angeordnet ist. Somit ist mittels der Blockadeplatte eine stufenförmige Erhebung in der Oberseite des Befestigungsabschnitts ausgebildet. In diesem Fall ist die Kühlluftpassage mindestens von der Unterseite der Blockadeplatte und dem unterhalb der Blockadeplatte verlaufenden Anteil der Stirnseite der Grundplatte begrenzt.

Diese Ausgestaltung der Erfindung weist einen besonders einfachen Aufbau auf. Das erfindungsgemäße Halteelement könnte beispielsweise durch Befestigen einer Blockadeplatte auf der Oberfläche eines herkömmlichen Befestigungsabschnitts realisiert werden.

Eine weitere Aufgabe der Erfindung ist es, ein eingangs genanntes Hitzeschild anzugeben, mit welchem eine Verzunderung der Tragstruktur aufgrund von Heißgaseinzug besonders effektiv vermieden werden kann.

Hierzu ist mindestens ein von dem Hitzeschild umfasstes Halteelement gemäß einem der Ansprüche 1 bis 6 ausgebildet. Mindestens ein in der Tragstruktur angeordneter Kühlluftkanal korrespondiert mit dem Halteelement, so dass bei an der Tragstruktur befestigten Hitzeschildsteinen aus dem Kühlluftkanal strömende Kühlluft zumindest teilweise in die Eintrittsöffnung der Kühlluftpassage eintritt.

Dass ein in der Tragstruktur angeordneter Kühlluftkanal mit dem Halteelement korrespondiert ist derart zu verstehen, dass das Halteelement mit seinem Befestigungsabschnitt derart an der Tragstruktur positionierbar ist, dass die aus dem Kühlluftkanal ausströmende Kühlluft zumindest teilweise in die Eintrittsöffnung der Kühlluftpassage eintritt.

Es ist auch eine Aufgabe der Erfindung, eine eingangs genannte Brennkammer und eine eingangs genannte Gasturbine mit mindestens einer Brennkammer anzugeben, mit welcher eine Verzunderung der Tragstruktur aufgrund von Heißgaseinzug besonders effektiv vermieden werden kann.

Hierzu ist das Hitzeschild gemäß Anspruch 7 ausgebildet bzw. mindestens eine Brennkammer gemäß Anspruch 8 ausgebildet. Es ist auch eine Aufgabe der Erfindung, ein Verfahren zum Kühlen der Tragstruktur eines Hitzeschildes anzugeben, mit welchem eine Verzunderung der Tragstruktur aufgrund von Heißgaseinzug besonders effektiv vermieden werden kann.

Das bei dem Verfahren verwendete Hitzeschild umfasst eine Anzahl von an der Tragstruktur lösbar befestigbaren Hitzeschildsteinen. Die Hitzeschildsteine sind mittels Halteelementen gemäss Anspruch 1 an der Tragstruktur befestigt.

Zur Lösung der Aufgabe wird Kühlluft von der Tragstruktur aus entlang einer durch den Befestigungsabschnitt eines Halteelementes ausgebildeten Kühlluftpassage zu mindestens einer Oberseite und/oder Seitenfläche des Befestigungsabschnitts geleitet. Der Kühlluft wird hierbei mittels der Kühlluftpassage eine Strömungsrichtung aufgeprägt, welche eine Prallkühlung des Hitzeschildsteines vermeidet.

Dass der Kühlluft eine Strömungsrichtung aufgeprägt wird, ist derart zu verstehen, dass die Kühlluft aus einer oder mehreren Austrittsöffnungen der Kühlluftpassage austritt. Jeder dieser Kühlluftströme weist beim Austritt einen gegebenenfalls in unterschiedliche Richtungen weisenden Gesamtimpuls auf. Diesen ist allerdings gemeinsam, dass eine Prallkühlung des Hitzeschildes vermieden ist. Ein derartiger Gesamtimpuls weist somit immer eine Geschwindigkeitskomponente parallel zur Kaltseite des Hitzeschildsteines auf und ist nicht direkt auf dieses gerichtet.

Vorteilhafterweise ist die Kühlluft bei Austritt aus der Kühlluftpassage auf mindestens einen Bereich der Tragstruktur gerichtet, an welchem ein Befestigungsabschnitt eines Halteelementes befestigt ist.

Insbesondere kann vorgesehen sein, dass die entlang der Kühlluftpassage strömende Kühlluft auf einen Nutrand einer Befestigungs-Nut gerichtet ist.

Hierzu ist der Verlauf der Kühlluftpassage entsprechend ausgebildet.

Weitere zweckmäßige Ausgestaltungen und Vorteile der Erfindung sind Gegenstand der Beschreibung von Ausführungsbeispielen der Erfindung unter Bezug auf die Figur der Zeichnung, wobei gleiche Bezugszeichen auf gleich wirkende Bauteile verweisen.

Dabei zeigt die
- Fig. 1: eine schematische Darstellung einer Gasturbine nach dem Stand der Technik,
- Fig.2: eine schematische Darstellung eines erfindungsgemäßen Halteelementes gemäß einem ersten Ausführungsbeispiel in einer perspektivischen Ansicht,
- Fig.3: das in Fig.2 gezeigte Halteelement angeordnet an einer Tragstruktur eines erfindungsgemäßen Hitzeschildes in einer Schnittansicht,
- Fig.4: eine schematische Darstellung eines erfindungsgemäßen Halteelementes gemäß einem zweiten Ausführungsbeispiel in einer perspektivischen Ansicht und
- Fig.5: das in Fig.4 gezeigte Halteelement angeordnet an einer Tragstruktur eines erfindungsgemäßen Hitzeschildes in einer Schnittansicht.

Die Figur 1 zeigt eine schematische Schnittansicht einer Gasturbine 1 nach dem Stand der Technik. Die Gasturbine 1 weist im Inneren einen um eine Rotationsachse 2 drehgelagerten Rotor 3 mit einer Welle 4 auf, der auch als Turbinenläufer bezeichnet wird. Entlang des Rotors 3 folgen aufeinander ein Ansauggehäuse 6, ein Verdichter 8, ein Verbrennungssystem 9 mit einer Anzahl an Brennkammern 10, die jeweils eine Brenneranordnung 11 und ein Gehäuse 12 umfassen, eine Turbine 14 und ein Abgasgehäuse 15. Das Gehäuse 12 ist zum Schutz vor Heißgasen mit einem Hitzeschild (nicht dargestellt) ausgekleidet.

Das Verbrennungssystem 9 kommuniziert mit einem beispielsweise ringförmigen Heißgaskanal. Dort bilden mehrere hintereinander geschaltete Turbinenstufen die Turbine 14. Jede Turbinenstufe ist aus Schaufelringen gebildet. In Strömungsrichtung eines Arbeitsmediums gesehen folgt im Heißkanal einer aus Leitschaufeln 17 gebildeten Reihe eine aus Laufschaufeln 18 gebildete Reihe. Die Leitschaufeln 17 sind dabei an einem Innengehäuse eines Stators 19 befestigt, wohingegen die Laufschaufeln 18 einer Reihe beispielsweise mittels einer Turbinenscheibe am Rotor 3 angebracht sind. An dem Rotor 3 angekoppelt ist beispielsweise ein Generator (nicht dargestellt).

Während des Betriebes der Gasturbine wird vom Verdichter 8 durch das Ansauggehäuse 6 Luft angesaugt und verdichtet. Die am turbinenseitigen Ende des Verdichters 8 bereitgestellte verdichtete Luft wird zu dem Verbrennungssystem 9 geführt und dort im Bereich der Brenneranordnung 11 mit einem Brennstoff vermischt. Das Gemisch wird dann mit Hilfe der Brenneranordnung 11 unter Bildung eines Arbeitsgasstromes im Verbrennungssystem 9 verbrannt. Von dort strömt der Arbeitsgasstrom entlang des Heißgaskanals an den Leitschaufeln 17 und den Laufschaufeln 18 vorbei. An den Laufschaufeln 18 entspannt sich der Arbeitsgasstrom impulsübertragend, so dass die Laufschaufeln 18 den Rotor 3 antreiben und dieser den an ihn angekoppelten Generator (nicht dargestellt).

Die Figur 2 zeigt ein erfindungsgemäßes Halteelement 22 gemäß einem ersten Ausführungsbeispiel in einer perspektivischen Ansicht. Das Ausführungsbeispiel des Halteelements 22 umfasst einen rechteckigen, plattenförmigen Befestigungsabschnitt 23, an dessen einer Stirnseite rechtwinklig sich ein Halteabschnitt 24 anschließt. Der Halteabschnitt 24 umfasst einen Haltekopf 25, der zum Eingriff in eine an einem Hitzeschildstein (nicht dargestellt) vorhandene Eingriffseinrichtung ausgebildet ist. Der Befestigungsabschnitt 23 weist eine Oberseite 28 auf. Zum Befestigen des Halteelementes 22 an einer Tragstruktur (nicht dargestellt) ist der Befestigungsabschnitt 23 abschnittsweise verbreitert. Diese Verbreiterung des Befestigungsabschnitts 23 wird auch mit Schuh 29 bezeichnet. An den Schuh 29 schließt sich eine auf der Oberseite 28 des Befestigungsabschnitts 23 angeordnete Erhebung 30 an, so dass der Befestigungsabschnitt im Bereich der Erhebung 30 verdickt ist. Die Erhebung 30 ist stufenförmig ausgebildet, mit einer in Richtung Halteabschnitt 24 weisenden Seitenfläche 32. Im Rahmen der Erfindung umfasst der Begriff "Seitenfläche des Befestigungsabschnitts 23" auch die Seitenfläche 32. Der gezeigte Befestigungsabschnitt 23 umfasst eine Kühlluftpassage, die durch den verdickten Bereich des Befestigungsabschnittes 23 verläuft. Die Kühlluftpassage 34 korrespondiert somit mit der auf der Oberseite des Befestigungsabschnitts ausgebildeten Erhebung 30. Die Kühlluftpassage 34 umfasst eine Eintrittsöffnung 35 und zwei Austrittsöffnungen 37 und 38. Die Austrittsöffnungen 37, 38 sind in gegenüberliegenden Seitenflächen 32, 39 des Befestigungsabschnitts angeordnet. Die dargestellte Kühlluftpassage 34 ist eine Kühlluftbohrung, welche eine in der in Richtung Halteabschnitt 24 weisenden Seitenfläche 32 der Erhebung 30 angeordnete Austrittsöffnung 38 aufweist.
Ein Kühlluftstrom, welcher durch die Eintrittsöffnung 35 in die Kühlluftpassage 34 eintritt, wird durch den Verlauf der T-förmigen Kühlluftpassage 34 in zwei Ströme aufgeteilt und tritt durch die Austrittsöffnungen 37 und 38 aus der Kühlluftpassage 34 aus. Während des Durchströmens der Kühlluftpassage 34 wird der Kühlluft eine Ausströmrichtung aufgeprägt, welche parallel zur Oberseite des Befestigungsabschnitts 23 verläuft. Eine Prallkühlung von oberhalb des Halteelementes 22 angeordneten Strukturen (nicht dargestellt) wird hierdurch vermieden.

Die Figur 3 zeigt einen Ausschnitt eines erfindungsgemäßen Hitzeschildes 42 mit einer Tragstruktur 43 und einem an der Tragstruktur befestigten Halteelement 22, welches entsprechend Fig.2 ausgestaltet ist. Das Halteelement 22 liegt mit seinem Befestigungsabschnitt 23 auf der Tragstruktur 43 auf und weist zum Halten eines Hitzeschildsteines (nicht dargestellt) einen Halteabschnitt 24 auf. In dieser Position ist die Oberseite 28 des Befestigungsabschnittes 23 einer Kaltseite eines von dem Halteabschnitt 24 gehaltenen Hitzeschildsteins (nicht dargestellt) zugewandt.
In der gezeigten Schnittansicht ist die in Fig.2 näher beschriebene Kühlluftpassage 34 in einem Längsschnitt dargestellt. Die Eintrittsöffnung 35 der Kühlluftpassage 34 fluchtet mit einem in der Tragstruktur angeordneten Kühlluftkanal 45. Somit ist der Befestigungsabschnitt 23 derart an der Tragstruktur 43 angeordnet, dass die Kühlluftpassage 34 mit einem in der Tragstruktur 43 angeordneten Kühlluftkanal 45 korrespondiert. In der Figur sind beispielhaft zwei Strömungspfade 47 und 48 eingezeichnet, entlang denen ein Teil der aus dem Kühlluftkanal 45 strömenden Kühlluft die Kühlluftpassage 34 passiert. Der Kühlluft wird mittels der Kühlluftpassage 34 eine Ausströmrichtung 50 und 51 aufgeprägt, welche eine Geschwindigkeitskomponente parallel zur Kaltseite eines von dem Halteelement gehaltenen Hitzeschildsteins umfasst und eine Prallkühlung des Hitzeschildsteines vermeidet.

Die Figur 4 zeigt ein erfindungsgemäßes Halteelement 54 entsprechend einem zweiten Ausführungsbeispiel. Das Halteelement 54 unterscheidet sich von dem in Fig.2 dargestellten Halteelement durch eine andere Ausgestaltung der Kühlluftpassage 55. Der Befestigungsabschnitt 23 umfasst hierbei eine längliche Grundplatte 57, an deren einen Stirnseite sich der Halteabschnitt 24 anschließt und an deren anderer Stirnseite 58 zur Grundplatte 57 in Richtung Hitzeschildstein (nicht dargestellt) versetzt eine Blockadeplatte 60 angeordnet ist. Dadurch ist eine stufenförmige Erhebung 30 in der Oberseite des Befestigungsabschnitts 23 ausgebildet und der Befestigungsabschnitt 23 verläuft stufenförmig versetzt. Die Kühlluftpassage 55 ist durch die Unterseite der Blockadeplatte 60 und die unterhalb der Blockadeplatte verlaufende Stirnseite 58 der Grundplatte 57 begrenzt. Die Kühlluftpassage 55 umfasst somit eine in den Seitenflächen des Befestigungsabschnitts 23 angeordnete und um das Ende des Befestigungsabschnitts 23 umlaufende Austrittsöffnung 62. Der Kühlluft wird beim Passieren der Kühlluftpassage 55 eine Ausströmrichtung 59, 61, 63 aufgeprägt, welche parallel zur Kaltseite eines von dem Halteabschnitt gehaltenen Hitzeschildsteines verläuft.

Die Figur 5 zeigt einen Ausschnitt eines erfindungsgemäßen Hitzeschildes 64 mit einer Tragstruktur 43 und einem an der Tragstruktur befestigten Halteelement 54, welches entsprechend Fig.4 ausgestaltet ist. Der die Grundplatte 57 und die Blockadeplatte 60 umfassende Befestigungsabschnitt 23 ist derart an der Tragstruktur 43 befestigt, dass ein Kühlluftkanal 45 mit der Kühlluftpassage 55 korrespondiert. Kühlluft, welche entlang der beispielhaft eingezeichneten Strömungspfade 65 und 66 aus dem Kühlluftkanal 45 in die Eintrittsöffnung 68 der Kühlluftpassage 55 ein- und aus der Austrittsöffnung 62 ausströmt, wird mittels der Kühlluftpassage 55 eine Ausströmrichtung 59, 61, 63 aufgeprägt. Die Ausströmrichtung weist bei dem dargestellten Ausführungsbeispiel parallel zur Kaltseite eines von dem Halteabschnitt 24 gehaltenen Hitzeschildsteins (nicht dargestellt). Das dargestellte Ausführungsbeispiel eignet sich besonders gut zur Kühlung der Nut-Ränder einer Befestigungs-Nut (nicht dargstellt), in welcher das Halteelement 54 an der Tragstruktur befestigt ist.

Im Rahmen der Erfindung ist eine Richtung parallel zur Kaltseite des Hitzeschildsteines gleichbedeutend mit einer Richtung parallel zur dem Hitzeschildstein zugewandten Oberfläche der Tragstruktur. Oberflächenunebenheiten der Tragstruktur bleiben hierbei unberücksichtigt.

## Patentansprüche

1. Halteelement (22, 54) zum Halten eines Hitzeschildsteines einer Gasturbinenbrennkammer an einer Tragstruktur (43) mit einem an der Tragstruktur (43) in einer Befestigungsnut befestigbaren Befestigungsabschnitt (23) und wenigstens einem Halteabschnitt (24) mit einem zum Eingriff in eine Eingriffseinrichtung des Hitzeschildsteines ausgebildeten Haltekopf (25), wobei der Befestigungsabschnitt (23) eine längliche Grundplatte umfasst, an deren einer Stirnseite der Halteabschnitt angeordnet ist und an die sich gegenüberliegend ein vom Halteabschnitt abgewandten Endbereich anschließt und eine Oberseite (28) des Befestigungsabschnitts einer Kaltseite des Hitzeschildsteins zugewandt anordenbar ist,
**dadurch gekennzeichnet, dass** der Befestigungsabschnitts im Endbereich eine Erhebung auf der Oberseite aufweist, wobei im Bereich der Erhebung mindestens eine Kühlluftpassage (34, 55) im Befestigungsabschnitt (23) angeordnet ist, welche eine Eintrittsöffnung (35, 68) und mindestens eine in einer Seitenfläche (32, 39, 58) und/oder auf der Oberseite (28) des Befestigungsabschnitts (23) angeordnete Austrittsöffnung (37, 38, 62) umfasst, so dass der aus der Austrittsöffnung strömenden Kühlluft mittels der Kühlluftpassage (34, 55) jeweils eine Ausströmrichtung (50, 51, 59, 61, 63) aufprägbar ist, welche eine Geschwindigkeitskomponente parallel zur Kaltseite umfasst und eine Prallkühlung des vom Halteabschnitt (24) gehaltenen Hitzeschildsteines vermeidet, und der Befestigungsabschnitt (23) derart an der Tragstruktur (43) anordenbar ist, dass die Eintrittsöffnung der Kühlluftpassage (34, 55) mit einem im Nutboden der Befestigungsnut angeordneten Kühlluftkanal (45) fluchtet.

2. Halteelement (22) nach Anspruch 1,
**dadurch gekennzeichnet, dass** der Befestigungsabschnitt (23) im Bereich der Erhebung (30) verdickt ist.

3. Halteelement (54) nach Anspruch 1 oder 2,
**dadurch gekennzeichnet, dass** der Befestigungsabschnitt (23) im Bereich der Erhebung (30) stufenförmig versetzt verläuft.

4. Halteelement (22) nach Anspruch 2 oder 3,
**dadurch gekennzeichnet, dass** die Kühlluftpassage (34) eine im Befestigungsabschnitt (23) angeordnete Kühlluftbohrung ist, welche mindestens eine in einer Seitenfläche (32, 39) der Erhebung (30) angeordnete Austrittsöffnung (38, 37) umfasst.

5. Halteelement (22, 54) nach Anspruch 4,
**dadurch gekennzeichnet, dass** die Erhebung (30) stufenförmig ausgebildet ist mit mindestens einer in Richtung Halteabschnitt (24) weisenden Seitenfläche (32), wobei mindestens eine Austrittsöffnung (38) in dieser Seitenfläche (32) angeordnet ist.

6. Halteelement (54) nach Anspruch 4,
**dadurch gekennzeichnet, dass** der Endbereich als Blockadeplatte stufenförmig versetzt an der Grundplatte angeordnet ist, so dass in der Oberseite (28) des Befestigungsabschnitts (23) eine stufenförmige Erhebung (30) mittels der Blockadeplatte (60) ausgebildet ist, wobei die Kühlluftpassage (55) mindestens von der Unterseite der Blockadeplatte und dem unterhalb der Blockadeplatte verlaufenden Anteil der Stirnseite (58) der Grundplatte (57) begrenzt ist.

7. Hitzeschild (42, 64) für eine Brennkammer (10) einer Gasturbine (1), mit einer Tragstruktur (43) und einer Anzahl von Hitzeschildsteinen, welche an der Tragstruktur (43) mittels Halteelementen (22, 54) lösbar befestigt sind, wobei jeder Hitzeschildstein eine der Tragstruktur (43) zugewandte Kaltseite und eine der Kaltseite gegenüberliegende, mit einem heißen Medium beaufschlagbare Heißseite aufweist, und jedes Halteelemente (22, 54) einen Halteabschnitt (24) zur Befestigung an einem Hitzeschildstein und einen an der Tagstruktur (43) in einer Befestigungsnut befestigbaren Befestigungsabschnitt (23) aufweist, wobei zum Schutz vor Heißgasen mindestens ein Kühlluftkanal (45) in der Tragstruktur (43) vorgesehen ist,
**dadurch gekennzeichnet, dass** mindestens ein Halteelement (22, 54) gemäß einem der Ansprüche 1 bis 6 ausgebildet ist und mindestens ein in der Tragstruktur (43) angeordneter Kühlluftkanal (45) mit dem Halteelement (22, 54) derart korrespondiert, dass bei an der Tragstruktur (43) befestigten Hitzeschildsteinen aus dem Kühlluftkanal (45) strömende Kühlluft zumindest teilweise in die Eintrittsöffnung (35, 68) der Kühlluftpassage (34, 55) eintritt.

8. Brennkammer, welche mit einem Hitzeschild ausgekleidet ist,
**dadurch gekennzeichnet, dass** das Hitzeschild (42, 64) gemäß Anspruch 7 ausgebildet ist.

9. Gasturbine (1) mit mindestens einer Brennkammer (10),
**dadurch gekennzeichnet, dass** mindestens eine Brennkammer (10) nach Anspruch 8 ausgebildet ist.

10. Verfahren zum Kühlen der Tragstruktur (43) eines Hitzeschildes (42, 64), welches eine Anzahl von an der Tragstruktur lösbar befestigbaren Hitzeschildsteinen umfasst, wobei die Hitzeschildsteine mittels Halteelementen (22, 54) an der Tragstruktur (43) befestigt sind, wobei mindestens ein Halteelement mit einem Befestigungsabschnitt in einer in der Tragstruktur verlaufenden Befestigungsnut geführt ist,
**dadurch gekennzeichnet, dass** das Halteelement gemäß einem der Ansprüche 1 bis 6 ausgebildet ist und in der Befestigungsnut derart positioniert wird, dass die Eintrittsöffnung einer im Befestigungsabschnitt angeordneten Kühlluftpassage und die Austrittsöffnung eines im Nutboden angeordneten Kühlluftkanals miteinander fluchten, so dass aus der Austrittsöffnung des Kühlluftkanals austretende Kühlluft zumindest teilweise von der Tragstruktur (43) aus entlang der durch den Befestigungsabschnitt (23) des Halteelementes (22, 54) ausgebildeten Kühlluftpassage (34, 55) zu mindestens einer Oberseite (28) und/oder Seitenfläche (38, 39) des Befestigungsabschnitts (23) geleitet wird und der Kühlluft hierbei mittels der Kühlluftpassage (34, 55) eine Strömungsrichtung aufgeprägt wird, welche eine Prallkühlung des Hitzeschildsteines vermeidet.

11. Verfahren nach Anspruch 10,
**dadurch gekennzeichnet, dass** die Kühlluft bei Austritt aus der Kühlluftpassage (34, 55) auf mindestens einen Bereich der Tragstruktur (43) gerichtet ist, an welchem ein Befestigungsabschnitt (23) eines Halteelementes (22, 54) befestigt ist.

12. Verfahren nach Anspruch 11,
**dadurch gekennzeichnet, dass** die entlang der Kühlluftpassage (34, 55) strömende Kühlluft auf einen Nutrand einer Befestigungs-Nut gerichtet ist.

## Claims

1. Retaining element (22, 54) for retention of a heat shield tile of a gas turbine combustion chamber on a support structure (43), with a fastening section (23) which can be fastened on the support structure (43) in a fastening groove and at least one retaining section (24) with a retaining head (25) which is designed for engaging in an engagement device of the heat shield tile, wherein the fastening section (23) comprises an elongate baseplate, arranged on one end face of which is the retaining section and oppositely adjoining which is an end region facing away from the retaining section, and an upper side (28) of the fastening section can be arranged to face a cold side of the heat shield tile,
**characterized in that**
the fastening section in the end region has a projection on the upper side, wherein at least one cooling air passage (34, 55) is arranged in the fastening section (23) in the region of the projection and comprises an inlet opening (35, 68) and at least one discharge opening (37, 38, 62) which is arranged in a lateral face (32, 39, 58) and/or on the upper side (28) of the fastening section (23) so that by means of the cooling air passage (34, 55) an outflow direction (50, 51, 59, 61, 63) can be impressed in each case upon the cooling air flowing from the discharge opening, which outflow direction comprises a velocity component which is parallel to the cold side and avoids an impingement cooling of the heat shield tile which is retained by the retaining section (24), and the fastening section (23) can be arranged on the support structure (43) in such a way that the inlet opening of the cooling air passage (34, 55) aligns with a cooling air channel (45) which is arranged in the bottom of the fastening groove.

2. Retaining element (22) according to Claim 1,
**characterized in that**
the fastening section (23) is thickened in the region of the projection (30).

3. Retaining element (54) according to Claim 1 or 2,
**characterized in that**
the fastening section (23) extends in a step-like offset manner in the region of the projection (30).

4. Retaining element (22) according to Claim 2 or 3,
**characterized in that**
the cooling air passage (34) is a cooling air hole, arranged in the fastening section (23), which comprises at least one discharge opening (38, 37) which is arranged in a lateral face (32, 39) of the projection (30).

5. Retaining element (22, 54) according to Claim 4,
**characterized in that**
the projection (30) is of step-like design with at least one lateral face (32) pointing in the direction of the retaining section (24), wherein at least one discharge opening (38) is arranged in this lateral face (32).

6. Retaining element (54) according to Claim 4,
**characterized in that**
the end region is arranged as a blocking plate in a step-like offset manner on the baseplate so that a step-like projection (30) is formed by means of the blocking plate (60) in the upper side (28) of the fastening section (23), wherein the cooling air passage (55) is delimited at least by the underside of the blocking plate and the portion of the end face (58) of the baseplate (57) which extends beneath the blocking plate.

7. Heat shield (42, 64) for a combustion chamber (10) of a gas turbine (1), with a support structure (43) and a number of heat shield tiles which are detachably fastened on the support structure (43) by means of retaining elements (22, 54), wherein each heat shield tile has a cold side facing the support structure (43) and a hot side which is opposite the cold side and can be acted upon by a hot medium, and each retaining element (22, 54) has a retaining section (24) for fastening on a heat shield tile and a fastening section (23) which can be fastened on the support structure (43) in a fastening groove, wherein for protection against hot gases at least one cooling air channel (45) is provided in the support structure (43),
**characterized in that**
at least one retaining element (22, 54) is designed according to one of Claims 1 to 6 and at least one cooling air channel (45) which is arranged in the support structure (43) communicates with the retaining element (22, 54) in such a way that with the heat shield tiles fastened on the support structure (43) cooling air flowing from the cooling air channel (45) at least partially enters the inlet opening (35, 68) of the cooling air passage (34, 55).

8. Combustion chamber which is lined with a heat shield,
**characterized in that**
the heat shield (42, 64) is designed according to Claim 7.

9. Gas turbine (1) with at least one combustion chamber (10),
**characterized in that**
at least one combustion chamber (10) is designed according to Claim 8.

10. Method for cooling the support structure (43) of a heat shield (42, 64) which comprises a number of heat shield tiles which can be detachably fastened on the support structure, wherein the heat shield tiles are fastened on the support structure (43) by means of retaining elements (22, 54), wherein at least one retaining element is guided by a fastening section in a fastening groove extending in the support structure,
**characterized in that**
the retaining element is designed according to one of Claims 1 to 6 and is positioned in the fastening groove in such a way that the inlet opening of a cooling air passage which is arranged in the fastening section and the discharge opening of a cooling air channel which is arranged in the bottom of the groove align with each other so that cooling air discharging from the discharge opening of the cooling air channel is directed at least partially from the support structure (43) along the cooling air passage (34, 55) formed by the fastening section (23) of the retaining element (22, 54) to at least an upper side (28) and/or lateral face (38, 39) of the fastening section (23) and in the process a flow direction is impressed upon the cooling air by means of the cooling air passage (34, 55), which flow direction avoids an impingement cooling of the heat shield tile.

11. Method according to Claim 10,
**characterized in that**
the cooling air, when discharging from the cooling air passage (34, 55), is directed onto at least one region of the support structure (43) on which is fastened a fastening section (23) of a retaining element (22, 54).

12. Method according to Claim 11,
**characterized in that**
the cooling air flowing along the cooling air passage (34, 55) is directed onto an edge of a fastening groove.

## Revendications

1. Elément (22, 54) de retenue pour retenir une brique de bouclier thermique d'une chambre de combustion de turbine à gaz
à une structure (43) portante, comprenant une partie (23) de fixation, pouvant être fixée à la structure (43) portante dans une rainure de fixation, et au moins une partie (24) de retenue ayant une tête (25) de retenue constituée pour pénétrer dans un dispositif de pénétration de la brique de bouclier thermique, la partie (23) de fixation comprenant une plaque de base oblongue, à un côté frontal duquel est disposée la partie de retenue et à laquelle se raccorde, en opposition, une zone d'extrémités éloignée de la partie de retenue, et une face (28) supérieure de la partie de fixation peut être disposée en étant tournée vers le côté froid de la brique de bouclier thermique,
**caractérisé en ce que**
la partie de fixation a, dans la zone d'extrémité, une surélévation sur la face supérieure, dans lequel dans la zone de surélévation, au moins un passage (34, 55) pour de l'air de refroidissement est prévu dans la partie (23) de fixation, passage qui comprend une ouverture (35, 68) d'entrée et au moins une ouverture (37, 38, 62) de sortie disposée dans une surface (32, 39, 58) latérale et/ou sur la face (28) supérieure de la partie (23) de fixation de manière à pouvoir imprimer, à l'air de refroidissement sortant de l'ouverture de sortie à l'aide du passage (34, 55) pour de l'air de refroidissement, respectivement un sens (50, 51, 59, 61, 63) de sortie qui comprend une composante de vitesse parallèlement au côté froid et empêche un refroidissement par rebondissement de la brique de bouclier thermique retenue par la partie (24) de retenue, et la partie (23) de fixation peut être disposée sur la structure (43) portante de manière à ce que l'ouverture d'entrée du passage (34, 55) pour de l'air de refroidissement soit alignée avec un canal (45) pour de l'air de refroidissement prévu dans le fond de la rainure de fixation.

2. Elément (22) de retenue suivant la revendication 1,
**caractérisé en ce que**
la partie (23) de fixation est épaissie dans la zone de la surélévation (30).

3. Elément (54) de retenue suivant la revendication 1 ou 2,
**caractérisé en ce que**
la partie (23) de fixation s'étend de manière décalée en palier dans la zone de la surélévation (30).

4. Elément (22) de retenue suivant la revendication 2 ou 3,
**caractérisé en ce que**
le passage (34) pour de l'air de refroidissement est un trou pour de l'air de refroidissement, qui est prévu dans la partie (23) de fixation et qui comprend au moins une ouverture (38, 37) de sortie prévue dans une face (32, 39) latérale de la surélévation (30).

5. Eléments (22, 54) de retenue suivant la revendication 4,
**caractérisé en ce que**
la surélévation (30) est constituée en forme de palier en ayant au moins une surface (32) latérale tournée dans la direction de la partie (24) de retenue, au moins une ouverture (38) de sortie étant prévue dans cette surface (32) latérale.

6. Eléments (54) de retenue suivant la revendication 4,
**caractérisé en ce que**
la zone d'extrémité est prévue décalée en forme de palier sur la plaque de base, sous la forme d'une plaque de blocage de manière à former, dans la face (28) supérieure de la partie (23) de fixation, une surélévation (30) en forme de palier, au moyen de la plaque (60) de blocage, le passage (55) pour de l'air de refroidissement étant délimité au moins par la face inférieure de la plaque de blocage et par la partie, s'étendant en dessous de la plaque de blocage, du côté (58) frontal de la plaque (57) de base.

7. Bouclier (42, 64) thermique pour une chambre de combustion (10) d'une turbine (1) à gaz ayant une structure (43) portante et un certain nombre de briques de bouclier thermique qui sont fixées de manière amovible à la structure (43) portante au moyen d'éléments (22, 54) de retenue, chaque brique de bouclier thermique ayant un côté froid tourné vers la structure (43) portante et un côté chaud, opposé au côté froid et pouvant être soumis à un fluide chaud, et chaque élément (22, 24) de retenue a une partie (24) de retenue pour la fixation à une brique de bouclier thermique et une partie (23) de fixation pouvant être fixée à la structure (43) portante dans une rainure de fixation, dans lequel, pour se protéger de gaz chauds, au moins un canal (45) pour de l'air de refroidissement est prévu dans la structure (43) portante,
**caractérisé en ce que**
au moins un élément (22, 54) de retenue est constitué suivant l'une des revendications 1 à 5, et au moins un canal (45) pour de l'air de refroidissement prévu dans la structure (43) portante correspond à l'élément (22, 54) de retenue de manière à ce que, lorsque les briques de bouclier thermique sont fixées à la structure (43) portante, de l'air de refroidissement sortant du canal (45) pour de l'air de refroidissement entre, au moins en partie, dans l'ouverture (35, 68) d'entrée du passage (34, 55) pour de l'air de refroidissement.

8. Chambre de combustion qui est revêtue d'un bouclier thermique,
**caractérisée en ce que**
le bouclier (42, 64) thermique est constitué suivant la revendication 7.

9. Turbine (1) à gaz ayant au moins une chambre de combustion (10),
**caractérisée en ce que**
la au moins chambre de combustion (10) est constituée suivant la revendication 8.

10. Procédé de refroidissement de la structure (43) portante d'un bouclier (42, 64) thermique qui comprend un certain nombre de briques de bouclier thermique pouvant être fixées de manière amovible à la structure portante, les briques de bouclier thermique étant fixées à la structure (43) portante à l'aide d'éléments (22, 54) de retenue, au moins un élément de retenue étant guidé par une partie de fixation dans une rainure de fixation s'étendant dans la structure portante,
**caractérisé en ce que**
l'élément de retenue est constitué suivant l'une des revendications 1 à 6 et est placé dans la rainure de fixation de manière à ce que l'ouverture d'entrée d'un passage pour de l'air de refroidissement prévu dans la partie de fixation et l'ouverture de sortie d'un canal pour de l'air de refroidissement prévu dans le fond de la rainure, soient alignées de sorte que de l'air de refroidissement sortant de l'ouverture de sortie du canal pour de l'air de refroidissement soit conduit, au moins en partie, de la structure (43) portante le long du passage (34, 55) pour de l'air de refroidissement constitué par la partie (23) de fixation de l'élément (22, 54) de retenue, à au moins une face (28) supérieure et/ou une surface (38, 39) latérale de la partie (23) de fixation, et à imprimer ainsi à l'air de refroidissement, au moyen du passage (34, 55) pour de l'air de refroidissement, un sens d'écoulement qui empêche un refroidissement par rebondissement de la brique de bouclier thermique.

11. Procédé suivant la revendication 10,
**caractérisé en ce que**
l'air de refroidissement est, à la sortie du passage (34, 55) pour de l'air de refroidissement, dirigé sur au moins une zone de la structure (43) portante où est fixée une partie (23) de fixation d'un élément (22, 54) de retenue.

12. Procédé suivant la revendication 11,
**caractérisé en ce que**
l'air de refroidissement, s'écoulant dans le passage (34, 55) pour de l'air de refroidissement, est dirigé sur un bord d'une rainure de fixation.
